# EUROPÄISCHE PATENTSCHRIFT

(11) **EP 2 682 688 B1**
(45) Veröffentlichungstag und Bekanntmachung des Hinweises auf die Patenterteilung: **21.03.2018**
(21) Anmeldenummer: 13175641.3
(22) Anmeldetag: 08.07.2013
(51) Int. Cl.: F24H 3/08, F24H 9/00, F24H 9/20, F24D 5/04, F24F 1/01

(54) **Warmluftheizung**
Warm air heater
Chauffage à air chaud

(30) Priorität: 06.07.2012 DE 102012106128
(43) Veröffentlichungstag der Anmeldung: 08.01.2014
(73) Patentinhaber: LK Metallwaren GmbH, 91126 Schwabach (DE)
(72) Erfinder: Hintze, Karlheinz, 90451 Nürnberg (DE)
(74) Vertreter: Lang, Christian

(56) Entgegenhaltungen:
- EP-A2- 0 982 550
- DE-A1- 3 144 715
- DE-A1- 3 222 767
- DE-A1-102006 030 662
- DE-B- 1 218 688
- US-A- 3 516 606
- US-A- 4 448 111

## Beschreibung

### GEBIET DER ERFINDUNG

Die vorliegende Erfindung betrifft eine Warmluftheizung insbesondere für Hallen. Außerdem betrifft die Erfindung ein Verfahren zum Betrieb einer entsprechenden Warmluftheizung.

### STAND DER TECHNIK

Für die Heizung von großen Hallen werden meist Warmluft-Heiztaftsysteme eingesetzt, die mittels eines Warmluftstroms große Räume, wie Produktions- oder Montagehallen, schnell und effizient beheizen können. Bei derartigen Heizsystemen wird somit die Warmeverteilung und -übertragung in dem zu beheizenden Raum durch einen erzeugten Heizluftstrom bewirkt, während bei anderen Systemen, wie Fußboden- oder Wandheizungen, andere Wärmeübertragungsmechanismen, wie Wärmestrahlung und dergleichen, im Vordergrund stehen können.

Bei den Warmluftheizgeräten kann zwischen direkt beheizten Warmlufterzeugern und indirekt beheizten Warmlufterzeugern unterschieden werden. Bei direkt beheizten Warmlufterzeugern ist unmittelbar an dem Warmlufterzeuger ein Brenner vorgesehen, der durch Verbrennung eines Brennstoffs die Wärme direkt erzeugt. Indirekte Warmlufterzeuger nutzen hingegen die Abwärme von einem Heizmedium, um einen Heizluftstrom mittels eines Wärmetauschers zu erzeugen, wobei das Heizmedium durch eine entfernt angeordnete Heizzentrale erwärmt werden kann. Indirekte Luftheizgeräte können beispielsweise in Kombination mit einer Warmwasserheizung betrieben werden, erreichen jedoch aufgrund der mehrfachen Wärmeübertragung nicht die Effizienz eines direkt beheizten Ramnlufterzeugers. Darüber hinaus können direkt beheizte Warmlufterzeuger unabhängig von einer Heizzentrale und eines Heizkreislaufes überall an geeigneten Stellen in einem entsprechenden zu beheizenden Raum, wie einer Halle, angeordnet werden.

Für Warmluft-Hallenheizsysteme gibt es weiterhin grundsätzlich drei verschiedene Anbringungsmöglichkeiten, nämlich am Boden befindliche Systeme, an den Wänden befestigte Systeme und an den Decken angebrachte Systeme. Dabei ist die Befestigung an der Decke am vorteilhaftesten, da dadurch die beste Luftzirkulation erreicht wird. Außerdem sind Klimasysteme bekannt, die Warm - oder Kaltluft über Rohrsysteme in Gebäuden verteilen. Beispiele für verschiedene Heiz - und Verteilsysteme sind in der DE 10 2006 030 662 A1, US 3,516,606 A, US 4,448,111 A, DE 32 22 767 A1, EP 0 982 550 A2 und DE 31 44 715 A1 beschirieben.

Entsprechend gibt es grundsätzlich zwei Möglichkeiten der Wärmeabgabe von Warmlufterzeugern. Einerseits kann die Wärmeabgabe unmittelbar an beziehungsweise nahe bei der Heizvorrichtung (Brenner) erfolgen, andererseits kann die Wärmeabgabe mit geeigneten Wärmetauschern über einem größeren Bereich und hauptsächlich entfernt von der Heizvorrichtung erfolgen. Ersteres führt aufgrund der Wärmeabgabe und gleichzeitiger Luftansaugung in einem zur Raumgröße relativ kleinen Bereich zu einer Verschlechterung der Luftzirkulation, ist allerdings konstruktiv einfacher zu realisieren. Letzteres bewirkt eine bessere Luftzirkulation und damit ein besseres Raumklima, erfordert allerdings eine aufwändigere Konstruktion.

Somit ergibt sich das beste Raumklima bei einer Heizung mit einem an der Decke angebrachten Heizsystem mit direkt beheiztem Warmlufterzeuger, das mittels eines über einen weiten Bereich sich erstreckenden Wärmetauschers die Wärme über einen großen Raum verteilt. Ein solches Heizsystem ist aus der deutschen Patentschrift DE 1 218 688 B bekannt.

Alle aufgeführten Versionen einer Warmluftheizung sowie auch andere Heizsysteme haben jedoch das Problem, dass sich in den beheizten Räumen die warme Luft auf Grund ihrer niedrigeren Dichte im Dachbereich sammelt, so dass sich ein Wärmestau ergibt, wobei die unter dem Dach gestaute Wärme ungenutzt bleibt. Um Abhilfe zu schaffen, werden derzeit Deckenventilatoren in den Hallen eingesetzt, die jedoch aufwändig installiert und elektrisch angetrieben werden müssen und ungeregelt für einen starken Luftzug sorgen. Alternativ oder zusätzlich wird bei Warmluftheizungen die Ansaugleistung der Warmluftheizung entsprechend hoch gewählt, um möglichst viel Luft anzusaugen und erwärmt wieder auszublasen, um durch eine hohe Luftströmung eine bessere Durchmischung und Verteilung der Wärme zu bewirken. Jedoch bedingt dies eine hohe Strömungsgeschwindigkeit in der Warmluftheizung, wodurch insbesondere die Wärmeübertragung von den Wärmetauschers zur Heizluft verschlechtert wird.

### OFFENBARUNG DER ERINDUNG

### AUFGABE DER ERFINDUNG

Es ist somit Aufgabe der vorliegenden Erfindung, bei Warmluftheizungen den Wärmestau in einem beheizten Raum abzubauen beziehungsweise in der Entstehung zu vermeiden und eine möglichst gleichmäßige Temperaturverteilung über die Höhe des beheizten Raums einzustellein. Dabei soll die Warmluftheizung einfach aufgebaut und leicht zu betreiben sein, insbesondere mit geringer Ansaugleistung.

### TECHNISCHE LÖSUNG

Diese Aufgabe wird gelöst durch eine Warmluftheizung nach Anspruch 1 und ein Verfahren zum Betrieb einer Warmluftheizung nach Anspruch 11. Vorteilhafte Ausführungsformen sind Gegenstand der abhängigen Ansprüche.

Die Erfindung geht aus von der Idee, dass die in einem offenen Bereich eines zu beheizenden Raums angesammelte Wärme genutzt werden kann, um einerseits die Effizienz einer Warmluftheizung zu erhöhen und gleichzeitig die Temperaturverteilung in dem beheizten Raum zu homogenisieren, indem Raumluft bzw. Umgebungsluft aus einem Bereich mit hoher Temperatur der Heizluft zugemischt wird. Dadurch kann die Temperaturdifferenz der ausgegebenen Heizluft zu der Umgebungsluft reduziert und somit der Auftriebseffekt für die ausgegebene Heizluft verringert werden. Gleichzeitig wird eine bessere Verteilung der Wärme erzielt. Insbesondere kann die Umgebungsluft aus einem oberen Bereich des zu beheizenden Raums, insbesondere unmittelbar unterhalb der Decke, für die Mischung mit Heizluft einer Warmluftheizung verwendet werden.

Bei einer Warmluftheizung, die unter der Decke eines Gebäudes montiert ist, wie beispielsweise eine Warmluftheizung, wie sie in der DE 1 218 688 oder DE 10 2011 052 267 beschrieben ist, weist die Warmluftheizung gemäß der Erfindung eine Mischkammer auf, bei der die Umgebungsluft unmittelbar aus dem Deckenbereich des zu beheizenden Raumes entnommen wird. Die Mischkammer ist im Heizluftkanal oder zwischen Heizluftkanal und Ausblasöffnung angeordnet, so dass vor der Ausgabe der Heizluft durch die Ausblasöffnung eine Mischung mit Umgebungsluft vorgenommen wird. Um die Umgebungsluft automatisch in die Mischkammer einzusaugen, kann der Heizluftkanal und/oder die Mischkammer so ausgebildet sein, dass die Umgebungsluft nach dem Prinzip der Venturi-Düse in den Heizluftstrahl eingesaugt wird.

Dies kann dadurch bewirkt werden, dass der Strömungsquerschnitt für die Heizluft im Bereich vor der Mischkammer oder in der Mischkammer gegenüber dem Strömungsquerschnitt des Heizluftkanals stromaufwärts reduziert ist.

Alternativ oder zusätzlich kann in der Mischkammer bzw. im Bereich einer entsprechenden Umgebungsluftöffnung eine entsprechende Gebläse- oder Saugvorrichtung zum Ansaugen von Umgebungsluft vorgesehen sein, wobei diese durch einen Ventilator gebildet sein kann. Die Warmluftheizung bzw. die Mischluftkammer können Steuer und/oder Regelungseinrichtungen aufweisen, um die Menge der zugeführte Umgebungsluft und/oder der Heizluft sowie deren Mischungsverhältnis zu steuern bzw. zu regeln.

Zu diesem Zweck können Sensoren vorgesehen sein, die der Ermittlung der Temperatur, der Luftdurchflussmenge, der Luftfließgeschwindigkeit, des Drucks oder vergleichbarer Parameter dienen. Darüber hinaus können entsprechende Aus Werteeinheiten zur die erfassten Messwerte vorgesehen sein, die darüber hinaus eine automatische Verarbeitung unter Bereitstellung der Messwerte bzw. aufgearbeiteten Daten für die Steuerungs- und/oder Regelungseinrichtungen ermöglichen. Die Warmluftheizung ist insbesondere so hergerichtet, dass er für eine Hallenheizung Verwendung finden kann. Entsprechend muss der Heizluftkanal dimensioniert sein, um die Heizluft über weite Strecken einer Halle transportieren zu können. Beispielsweise kann der Heizluftkanal mindestens eine Strecke von 2 m, insbesondere 5 m, vorzugsweise 10 m überbrücken. Entsprechend kann der Heizluftkanal entlang einer axialen Richtung eine gerade Erstreckung aufweisen, die größer ist als die Dimensionen eines Warmlufterzeugers einer entsprechenden Warmluftheizung oder des Gehäuses des Warmlufterzeugers, insbesondere mindestens 2 mal, vorzugsweise mindestens 4 mal der größten Dimension des Warmlufterzeugers oder seines Gehäuses. Der Heizluftkanal kann entsprechend außerhalb des Gehäuses eines Warmlufterzeugers angeordnet sein. Zudem kann die Warmluftheizung und/oder der Heizluftkanal Befestigungsmittel zur Befestigung an einem Hallendach bzw. der Decke eines Raums aufweisen.

Die Mischkammer weist mindestens eine Heizluftzuführöffnung zur Verbindung mit einem Heizluftkanal und mindestens eine Mischluftausgabeöffnung zur Verbindung mit einer Ausblasöffnung des Mischluftverteilers sowie mindestens eine Umgebungsluftöffnung zum Ansaugen von Umgebungsluft auf. Vorzugsweise können zwei Umgebungsluftöffnungen vorgesehen sein, die an gegenüberliegenden Seiten der Kammer vorzugsweise in einer Ebene mit der Heizluftzuführöffnung und der der Mischluftausgabeöffnung ausgebildet sein können und jeweils eine eigene Gebläse- oder Saugvorrichtung aufweisen können. Bevorzugt ist eine solche Ebene orthogonal zur Schwerkraftrichtung, so dass die Lufteinsaugung in Bezug auf die Aufstiegsrichtung von Warmluft im Raum symmetrisch ist.

Die Heizluftzuführöffnung, die Mischluftausgabeöffnung und die Umgebungsluftöffnung können jeweils an einem Ende eines Kanals oder Stutzens ausgebildet sein, so dass die Mischkammer einen Heizluftzuführkanal, einen Mischluftkanal und mindestens einen Umgebungsluftkanal aufweisen kann.

Der Umgebungsluftkanal kann bezogen auf seine Längsachse mit einem Winkel von 20° bis 45°, insbesondere 25° bis 35°, vorzugsweise 30° zur Längsachse des Heizluftzuführkanals angeordnet sein, um einen einfachen Zufluss der Umgebungsluft in die Heizluft zu gewährleisten und Verwirbelungen zu vermeiden.

Der Öffnungsquerschnitt der Heizluftzuführöffnung und der Umgebungsluftöffnungen können gleich groß sein, wobei das Mischungsverhältnis von Heizluft zur Umgebungsluft sich im Bereich von 2:1 bis 1:2, vorzugsweise im Bereich von 1:1 bewegen kann.

### KURZBESCHREIBUNG DER FIGUREN

Die beigefügten Zeichnungen zeigen in rein schematischer Weise in
- Figur 1: eine perspektivische Darstellung eines bekannten unter einem Hallendach anbringbaren, direkt beheizbaren Warmlufterzeugers, bei dem wie angezeigt eine Mischkammer nachrüstbar ist; und in
- Figur 2: eine teilweise Schnittansicht eines Teils eines Mischluftverteilers mit einer Mischkammer von unten.

### AUSFÜHRUNGSBEISPIEL

Weitere Vorteile, Kennzeichen und Merkmale der vorliegenden Erfindung werden bei der nachfolgenden detaillierten Beschreibung eines Ausführungsbeispiels deutlich. Allerdings ist die Erfindung nicht auf dieses Ausführungsbeispiel beschränkt.

Die Erfindung geht aus von einem direkt beheizten Warmlufterzeuger, wie er in der DE 1 218 688 oder der DE 10 2011 052 267 beschrieben ist.

Das in der DE 1 218 688 beschriebene Heizsystem, das in der Figur 1 dargestellt ist, weist eine Brennkammer 3 auf, in deren einen Wand ein Brenner (nicht dargestellt) angeordnet ist. Gegenüber dem Brenner ist ein Saugzuggebläse vorgesehen, welches mit einem Abgasstutzen verbunden ist. Die Brennkammer 3 ist mit einer Verlängerung versehen, an die zwei Verbrennungsgaskanalsysteme angeschlossen sind, wobei diese beiderseits der Verlängerung der Brennkammer 3 abzweigen und sich in entgegengesetzten Richtungen erstrecken. Die Verbrennungsgaskanalsysteme bilden an ihren Enden einen Bogen und laufen von diesem zurück und münden in einen gemeinsamen Absaugkanal, der sich oberhalb der Verlängerung der Brennkammer zum Saugzuggebläse hin erstreckt.

Von beiden Seiten der Brennkammer 3 und parallel zu dieser erstreckt sich weiterhin eine Luftkammer mit je einem darin angeordneten Ventilator zum Fördern der Luft, die als Warmluft in den zu beheizenden Raum abgegeben werden soll. Die zu erwärmende Luft wird in den Luftkammen entlang der Brennkammer 3 bewegt, um die Brennkammer 3 zu kühlen und von der Brennkammer entsprechende Wärme aufzunehmen. Die Lufteinlasskammem setzen sich in je einen rohrförmigen Bauteil 2 fort, das die zugehörigen Verbrennungsgaskanalschlaufen gehäuseförmig umgibt und an den äußeren Enden mit abwärts gerichteten Ausblasstutzen 21 versehen ist, welche die entlang der Verbrennungsgaskanlschlaufen erwärmte Luft abwärts gerichtet an den zu beheizenden Raum abgehen. Luftaustrittsöffnungen bzw. Ausblasöffnungen 22 sind mit Jalousien versehen.

Das Heizsystem weist somit, wie in Fig. 1 gezeigt, einen ersten Luftstrom auf, der in dem Brenner 3 mit Brennstoff verbrannt wird und als Abgas durch lange, U-formige Abgaskanalrohre geführt wird, wobei er den zweiten Luftstrom erwärmt und selber abkühlt, um anschließend über einen Abgasauslass das Gebäude zu verlassen. Der zweite Luftstrom verläuft neben beziehungsweise um die Brennkammer 3 herum, in einer rohrformigen Ummantelung 2 an den Abgaskanalrohren entlang hin zu den Ausblasstutzen 21, die mit in geeignete Richtungen weisenden, verschließbaren Öffnungen versehen sind. Dadurch dass die Ansaugöffnung für die zu erwärmende Raumluft und die Ausblasstutzen 21 für die erwärmte Luft weit genug auseinander liegen und das Ausblasen der erwärmten Luft in frei wählbare Richtungen erfolgen kann, ist eine gute Beheizung des Raumes mit einem guten Raumklima und eine vorteilhafte Luftzirkulation erzielbar.

Gemäß der Erfindung wird zwischen der rohrförmigen Ummantelung 2, die den Heizluftkanal darstellt, und der Ausblasöffnung in den Ausblasstutzen 21 eine Mischkammer 1 angeordnet (siehe Pfeil), so dass jeweils der Heizluftkanal 2, die Mischkammer 1 und die Ausblasstutzen 21 einen Mischluftverteiler bilden Bei der Ausführungsform der Fig. 1 sind entsprechend zwei Mischluftverteiler an zwei gegenüberliegenden Seiten der Brennkammer vorgesehen. Damit sind die Mischluftverteiler 1 nahe der Decke des durch den direkt beheizten Warmlufterzeuger beheizten Raums angebracht. Dadurch wird warme Umgebungsluft eingesaugt und mit der erwärmten Heizluft im Heizluftkanal gemischt, so dass die Abgabetemperatur der Heizluft bzw. der Mischluft reduziert ist, aber gleichzeitig die unter der Decke des beheizten Raums angesammelte Wärme genutzt wird. Somit kann der Temperaturgradient vom Boden zur Decke reduziert werden und die Warmluftheizung effektiver betrieben werden.

Die Mischkammer 1 umfasst einen Heizluftzuführkanal 5, einen Mischluftkanal 4, einen dazwischen liegenden Mischbereich 7 sowie auf beiden Seiten gegenüberliegend je einen Rohrstutzen 6, der die Umgebungsluftöffnung 9 umgibt und der in einem Winkel von α ∼ 30° zum Heizluftzuführkanal 5 angeordnet ist, so dass die Rohrstutzen 6 nahe an dem Heizluftzuführkanal 5 liegen und in Richtung Ausblasöffnung 22 ausgerichtet sind. Dabei liegen Rohrstutzen 6 und Heizluftzuführkanal 5 im Wesentlichen in einer Ebene parallel zum Boden des Raumes. In beiden Rohrstutzen bzw. Umgebungsluftkanälen 6 ist je ein Ventilator 8 nahe der Umgebungsluftöffnung 9 installiert, der durch die Umgebungsluftöffnung 9 Raumluft ansaugt und in Richtung Mischbereich 7 und Mischluftkanal 4 transportiert. Da gleichzeitig aus dem Heizluftzuführkanal 5 Heizluft in den Mischbereich 7 strömt, vermischen sich angesaugte Raumluft und Heizluft zu einer Heizluftmischung. Durch Verringerung des Strömungsquerschnitts durch das Verbindungsrohrstück 10 zum Heizkanal 2 wird die Strömungsgeschwindigkeit im Heizluftzuführkanal 5 erhöht, so dass sich ein Venturi - Effekt einstellt und die Umgebungsluft in den Mischbereich 7 injiziert wird.

Die über die Umgebungsluftkanäle 6 angesaugte Luft kann der Luftmenge, welche über die Brennkammer und die Wärmetauscherrohre des direkt beheizten Warmlufterzeugers geführt wird, entsprechen, so dass eine Vermischung der Heizluft aus dem Heizluftkanal 2 und der durch die beiden Umgebungsluftkanäle 6 angesaugten Hallenluft im Verhältnis von 1:1 erfolgt und somit die Ausblastemperatur erheblich sinkt. Die Temperaturdifferenz der Umgebungsluft zu ausgeblasener Luft sinkt damit um bis zu 50% gegenüber einem direkten Ausblasen der unvermischten Heizluft, wie dies ohne erfindungsgemäße Warmluftheizung im Stand der Technik erfolgt. Das bedeutet, dass der thermische Auftrieb der ausgeblasenen Mischluft ebenfalls erheblich reduziert wird, so dass im Dachraum die Temperatur nicht über die durch die Vermischung entstandene Temperatur ansteigen kann, insbesondere auch da der Mischluftverteiler 1 aus dem Dachraum Raumluft ansaugt. Entsprechend sind auch die Temperaturdifferenzen über die Raumhöhe geringer und es stellt sich eine gleichmäßigere Temperaturverteilung ein.

Das gewünschte Mischverhältnis kann dabei durch eine Rückkoppelung der Ventilatorleistungen an die Durchflussmenge der Heizluft im Heizluftkanal und/oder die Heizleistung des Warmlufterzeugers stabil erzielt werden.

Im gezeigten Ausführungsbeispiel sind keine Sensoren gezeigt, da diese auf vielfältige Weise in oder am Mischluftverteiler, der Mischkammer, dem Ausblaskopf und/oder der Brennkammer des Warmlufterzeugers oder auch an anderen Stellen im Raum angeordnet werden können.

Die erfindungsgemäße Vorrichtung ermöglicht eine Effizienzsteigerung des direkt beheizten Warmlufterzeugers mit einer großräumigen Warmluftverteilung, indem die Ausblastemperatur so weit abgesenkt werden kann, dass ein Wärmestau vermindert beziehungsweise vermieden werden kann. Gleichzeitig kann die Ansaugleistung des direkt beheizten Warmlufterzeugers ohne negative Konsequenzen verringert werden, wodurch die Heizluft langsamer an den Wärmetauschern vorbeiströmt und die Wärme besser übertragen wird.

Obwohl die vorliegende Erfindung anhand des Ausführungsbeispiels detailliert beschrieben worden ist, ist für einen Fachmann selbstverständlich, dass die Erfindung nicht auf dieses Ausführungsbeispiel beschränkt ist, sondern dass vielmehr Abwandlungen in der Weise möglich sind, dass einzelne Merkmale weggelassen oder andersartige Kombinationen von Merkmalen verwirklicht werden. Insbesondere beinhaltet die vorliegende Erfindung sämtliche Kombinationen von Merkmalen, die in den Ansprüchen definiert sind.

## Patentansprüche

1. Warmluftheizung, die ausgebildet ist, unter der Decke eines Gebäudes montiert zu werden, mit einem direkt beheizten Warmlufterzeuger, der eine Brennkammer (3), zur Verbrennung eines Brennstoffs aufweist, und mit mindestens einem an der Brennkammer (3) ausgebildeten Heizluftkanal (2), in welchem die mittels Heizenergie erwärmte Heizluft des Warmlufterzeugers geführt wird, und mit mindestens einer Ausblasöffnung (22), die am Ende des Heizluftkanals angeordnet ist, um die Heizluft auszugeben,
**dadurch gekennzeichet, dass**
im Heizluftkanal oder zwischen Heizluftkanal und Ausblasöffnung eine Mischkammer (1) angeordnet ist, die so ausgebildet ist, dass Umgebungsluft in die Mischkammer (1) zugeführt und mit der erwärmten Heizluft vermischt werden kann, wobei die Mischkammer (1) mindestens eine Heizluftzuführöffnung zur Verbindung mit dem Heizluftkanal (2) und mindestens eine Mischluftausgabeöffnung zur Verbindung mit der Ausblasöffnung (22) sowie mindestens eine Umgebungsluftöffnung (9) zum Ansaugen von Umgebungsluft aufweist.

2. Warmluftheizung nach Anspruch 1,
**dadurch gekennzeichnet, dass**
der Heizluftkanal (2) zumindest teilweise Teil eines Wärmetauschers ist und/oder dass die Mischkammer (1) unmittelbar vor der Ausblasöffnung (22) angeordnet ist.

3. Warmluftheizung nach Anspruch 1 oder 2,
**dadurch gekennzeichnet, dass**
der Heizluftkanal (2) und/oder die Mischkammer (1) so ausgebildet sind, dass die Umgebungsluft nach dem Prinzip der Venturi - Düse in den Heizluftstrom eingesaugt wird, und/oder dass der Heizluftkanal (2) und/oder die Mischkammer (1) so ausgebildet sind, dass der Strömungsquerschnitt für die Heizluft im Bereich vor der Mischkammer oder in der Mischkammer gegenüber dem Strömungsquerschnitt des Heizluftkanals stromaufwärts reduziert ist.

4. Warmluftheizung nach einem der vorhergehenden Ansprüche,
**dadurch gekennzeichnet, dass**
Mittel vorgesehen sind, um die Menge der zugeführten Umgebungsluft und/oder der Heizluft zu steuern und/oder zu regeln und/oder dass Sensoren zur Ermittlung der Temperatur, der Luftdurchflussmenge, der Luftfließgeschwindigkeit und/oder des Drucks und insbesondere Auswerteeinheiten hierfür vorgesehen sind.

5. Warmluftheizung nach Anspruch 4,
**dadurch gekennzeichnet, dass**
mindestens eine Gebläse - oder Saugvorrichtung (8) zum Ansaugen von Umgebungsluft vorhanden ist, wobei insbesondere die Gebläse - oder Saugvorrichtung einen Ventilator (8) umfasst.

6. Warmluftheizung nach einem der vorhergehenden Ansprüche,
**dadurch gekennzeichnet, dass**
zwei Umgebungsluftöffnungen (9) vorzugsweise mit jeweils einer Gebläse - oder Saugvorrichtung vorgesehen sind und/oder dass die Heizluftzuführöffnung und/oder die Mischluftausgabeöffnung und/oder die Umgebungsluftöffnung jeweils an einem Ende eines Kanals (4,5,6) oder Stutzens ausgebildet sind.

7. Warmluftheizung nach Anspruch 6,
**dadurch gekennzeichnet, dass**
der der Umgebungsluftöffnung zugeordnete Kanal oder Stutzen bezogen auf seine Längsachse unter einem Winkel von 20° bis 45°, insbesondere 25° bis 35°, vorzugsweise 30° zur Längsachse des der Heizluftzuführöffnung zugeordneten Kanals oder Stutzens angeordnet ist.

8. Warmluftheizung nach einem der vorhergehenden Ansprüche,
**dadurch gekennzeichnet, dass**
der Öffnungsquerschnitt der Heizluftzuführöffnung und der Umgebungsluftöffnung (9), insbesondere jeder Umgebungsluftöffnung gleich groß sind, und/oder dass die Kammer und/oder der Heizluftkanal so ausgebildet sind, dass die Umgebungsluft nach dem Prinzip der Venturi - Düse in einen Heizluftstrom eingesaugt wird.

9. Warmluftheizung nach einem der vorhergehenden Ansprüche,
**dadurch gekennzeichnet, dass**
die Warmluftheizung unter der Decke eines Gebäudes montiert ist.

10. Warmluftheizung nach einem der vorhergehenden Ansprüche,
**dadurch gekennzeichnet, dass**
der Heizluftkanal eine gerade Längserstreckung entlang der Kanalachse aufweist, die größer ist als die Dimensionen des Warmlufterzeugers der Warmluftheizung oder eines Gehäuses davon, insbesondere mindestens 2 mal so groß, vorzugsweise mindestens 4 mal so groß.

11. Verfahren zum Betrieb einer Warmluftheizung nach einem der vorhergehenden Ansprüche, bei welchem Heizluft erzeugt und in Richtung einer Ausblasöffnung (22) bewegt wird, wobei die Heizluft vor Verlassen der Ausblasöffnung (22) mit Umgebungsluft vermischt wird.

12. Verfahren nach Anspruch 11,
**dadurch gekennzeichnet, dass**
die Umgebungsluft aus einem Bereich eines zu beheizenden Raumes entnommen wird, in dem die Umgebungsluft eine höhere Temperatur aufweist als der Bereich des Raumes, in den oder dessen Richtung die Umgebungsluft durch die Ausblasöffnung geleitet wird, wobei insbesondere die Umgebungsluft aus dem Bereich des zu beheizenden Raumes entnommen wird, der zu der Hälfte, vorzugsweise dem Drittel, insbesondere dem Fünftel des Raumes mit den höchsten Umgebungslufttemperaturen gehört.

13. Verfahren nach einem der Ansprüche 11 oder 12,
**dadurch gekennzeichnet, dass**
die Umgebungsluft aus einem oberen Bereich des zu beheizenden Raumes, insbesondere unmittelbar unter der Decke des Raumes entnommen und in Richtung des Bodens des Raumes ausgeblasen wird, und/oder dass die Umgebungsluft und die Heizluft im Verhältnis von 2:1 bis 1:2, vorzugsweise im Verhältnis von 1:1 gemischt werden, und/oder dass die Temperatur der Heizluft durch die Vermischung mit der Umgebungsluft um 20 % bis 40 %, vorzugsweise 25 % bis 35 % abgesenkt wird.

## Claims

1. Warm air heater configured to be mounted under the ceiling of a building, with a directly heated warm air generator having a combustion chamber (3) for burning a fuel and with at least one heating air channel (2) configured on the combustion chamber (3), in which the heating air of the warm air generator, which is heated through heating energy, is led, and with at least one blow opening (22) arranged at the end of the heating air channel for releasing the heating air,
**characterized in that**
a mixing chamber (1) is arranged in the heating air channel or between the heating air channel and the blow opening, which is configured such that ambient air can be supplied into the mixing chamber (1) and can be mixed with the heated heating air, wherein the mixing chamber (1) has at least one heating air supply opening for connecting to the heating air channel (2) and at least one mixed air release opening for connecting to the blow opening (22), as well as at least one ambient air opening (9) for drawing in ambient air.

2. Warm air heater according to claim 1,
**characterized in that**
the heating air channel (2) is at least partially part of a heat exchanger and/or **in that** the mixing chamber (1) is arranged immediately before the blow opening (22).

3. Warm air heater according to claim 1 or 2,
**characterized in that**
the heating air channel (2) and/or the mixing chamber (1) are configured such that the ambient air is absorbed into the heating air flow according to the Venturi tube principle, and/or **in that** the heating air channel (2) and/or the mixing chamber (1) are configured such that the flow cross section for the heating air in the area before the mixing chamber or in the mixing chamber is reduced as compared with the flow cross section of the heating air channel upstream.

4. Warm air heater according to any one of the preceding claims,
**characterized in that**
means are provided for controlling and/or regulating the amount of supplied ambient air and/or of heating air, and/or **in that** sensors for determining the temperature, the air flow amount, the air flow velocity and/or the pressure, and in particular evaluation units therefor, are provided.

5. Warm air heater according to claim 4,
**characterized in that**
at least one blowing or suction device (8) for drawing in the ambient air is present, wherein the blowing or suction device particularly comprises a fan (8).

6. Warm air heater according to any one of the preceding claims,
**characterized in that**
two ambient air openings (9), each preferably with a blowing or suction device, are provided and/or **in that** the heating air supply opening and/or the mixed air release opening and/or the ambient air opening are each configured at one end of a channel (4,5,6) or nozzle.

7. Warm air heater according to claim 6,
**characterized in that**
the channel or nozzle associated to the ambient air opening is arranged, with reference to its longitudinal axis, at an angle of from 20° to 45°, particularly of from 25° to 35°, preferably of 30° to the longitudinal axis of the channel or nozzle associated to the heating air supply opening.

8. Warm air heater according to any one of the preceding claims,
**characterized in that**
the opening cross section of the heating air supply opening and of the ambient air opening (9), particularly of each ambient air opening, are of the same size, and/or **in that** the chamber and/or the heating air channel are configured such that the ambient air is absorbed into a heating air flow according to the Venturi tube principle.

9. Warm air heater according to any one of the preceding claims,
**characterized in that**
the warm air heater is mounted under the ceiling of a building.

10. Warm air heater according to any one of the preceding claims,
**characterized in that**
the heating air channel has a straight longitudinal extension along the channel axis which is larger than the dimensions of the warm air generator of the warm air heater or of a housing thereof, particularly at least twice as large, preferably 4 times as large.

11. Method for operating a warm air heater according to any one of the preceding claims, in which the heating air is generated and moved towards a blow opening (22), wherein the heating air is mixed with ambient air before leaving the blow opening (22).

12. Method according to claim 11,
**characterized in that**
the ambient air is withdrawn from an area of a room to be heated, in which area the ambient air has a temperature higher than the area of the room in which or towards which the ambient air is led through the blow opening, wherein particularly the ambient air is withdrawn from the area of the room to be heated which pertains to half, preferably a third part, particularly a fifth part of the room with the highest ambient air temperatures.

13. Method according to any one of claims 11 or 12,
**characterized in that**
the ambient air is withdrawn from an upper area of the room to be heated, particularly immediately under the ceiling of the room, and is blown towards the floor of the room, and/or **in that** the ambient air and the heating air are mixed in a ratio of from 2:1 to 1:2, preferably in a ratio of 1:1, and/or **in that** the temperature of the heating air is lowered by from 20 % to 40 %, preferably by from 25 % to 35 % through the mixing with the ambient air.

## Revendications

1. Chauffage à air chaud qui est réalisé afin d'être monté sous le plafond d'un bâtiment, avec un générateur d'air chaud chauffé directement qui présente une chambre de combustion (3) pour la combustion d'un combustible, et avec au moins un canal d'air chauffé (2) réalisé sur la chambre de combustion (3), dans lequel l'air chauffé par l'énergie de chauffage du générateur d'air chaud est guidé, et avec au moins une ouverture de soufflage (22) qui est agencée à l'extrémité du canal d'air chauffé afin de sortir l'air chauffé,
**caractérisé en ce que**
dans le canal d'air chauffé ou entre le canal d'air chauffé et l'ouverture de soufflage une chambre de mélange (1) est agencée, laquelle est réalisée de sorte que l'air ambiant soit amené dans la chambre de mélange (1) et puisse être mélangé avec l'air chauffé, dans lequel la chambre de mélange (1) présente au moins une ouverture d'alimentation d'air chauffé pour la liaison avec le canal d'air chauffé (2) et au moins une ouverture de sortie d'air de mélange pour la liaison avec l'ouverture de soufflage (22) ainsi qu'au moins une ouverture d'air ambiant (9) pour l'aspiration d'air ambiant.

2. Chauffage à air chaud selon la revendication 1,
**caractérisé en ce que**
le canal d'air chauffé (2) est au moins partiellement une partie d'un échangeur de chaleur et/ou **en ce que** la chambre de mélange (1) est agencée directement avec l'ouverture de soufflage (22).

3. Chauffage à air chaud selon la revendication 1 ou 2,
**caractérisé en ce que**
le canal d'air chauffé (2) et/ou la chambre de mélange (1) sont réalisés de sorte que l'air ambiant soit aspiré selon le principe du tube de Venturi dans le courant d'air chauffé et/ou **en ce que** le canal d'air chauffé (2) et/ou la chambre de mélange (1) sont réalisés de sorte que la section transversale d'écoulement pour l'air chauffé soit réduite dans la zone avant la chambre de mélange ou dans la chambre de mélange par rapport à la section transversale d'écoulement du canal d'air chauffé en amont.

4. Chauffage à air chaud selon l'une des revendications précédentes,
**caractérisé en ce que**
des moyens sont prévus afin de commander et/ou de réguler la quantité de l'air ambiant amené et/ou de l'air chauffé et/ou **en ce que** des capteurs sont prévus pour la détermination de la température, de la quantité de débit d'air, de la vitesse d'écoulement d'air et/ou de la pression et en particulier des unités d'évaluation sont prévues pour ceux-ci.

5. Chauffage à air chaud selon la revendication 4,
**caractérisé en ce que**
au moins un dispositif à soufflante ou d'aspiration (8) est présent pour l'aspiration d'air ambiant, dans lequel en particulier le dispositif à soufflante ou d'aspiration comporte un ventilateur (8).

6. Chauffage à air chaud selon l'une des revendications précédentes,
**caractérisé en ce que**
deux ouvertures d'air ambiant (9) sont de préférence prévues avec respectivement un dispositif à soufflante ou d'aspiration et/ou **en ce que** l'ouverture d'alimentation d'air chauffé et/ou l'ouverture de sortie d'air de mélange et/ou l'ouverture d'air ambiant sont réalisées respectivement à une extrémité d'un canal (4, 5, 6) ou d'une tubulure.

7. Chauffage à air chaud selon la revendication 6,
**caractérisé en ce que**
le canal ou la tubulure associé(e) à l'ouverture d'air ambiant est agencé par rapport à son axe longitudinal selon un angle de 20° à 45°, en particulier de 25° à 35°, de préférence de 30° par rapport à l'axe longitudinal du canal ou de la tubulure associé(e) à l'ouverture d'alimentation d'air chauffé.

8. Chauffage à air chaud selon l'une des revendications précédentes,
**caractérisé en ce que**
la section transversale d'ouverture de l'ouverture d'alimentation d'air chauffé et de l'ouverture d'air ambiant (9), en particulier de chaque ouverture d'air ambiant sont de même taille, et/ou **en ce que** la chambre et/ou le canal d'air chauffé sont réalisés de sorte que l'air ambiant soit aspiré selon le principe du tube de Venturi dans un courant d'air chauffé.

9. Chauffage à air chaud selon l'une des revendications précédentes,
**caractérisé en ce que**
le chauffage à air chaud est monté sous le plafond d'un bâtiment.

10. Chauffage à air chaud selon l'une des revendications précédentes,
**caractérisé en ce que**
le canal d'air chauffé présente une étendue longitudinale droite le long de l'axe de canal qui est plus grande que les dimensions du générateur d'air chaud du chauffage d'air chaud ou d'un boîtier de celui-ci, en particulier au moins 2 fois plus grande, de préférence au moins 4 fois plus grande.

11. Procédé de fonctionnement d'un chauffage à air chaud selon l'une des revendications précédentes, pour lequel de l'air chauffé est généré et déplacé en direction d'une ouverture de soufflage (22), dans lequel l'air chauffé est mélangé avant de quitter l'ouverture de soufflage (22) avec de l'air ambiant.

12. Procédé selon la revendication 11,
**caractérisé en ce que**
l'air ambiant est retiré d'une zone d'un espace à chauffer dans lequel l'air ambiant présente une température supérieure à la zone de l'espace dans laquelle ou sa direction l'air ambiant est conduit au travers de l'ouverture de soufflage, dans lequel en particulier l'air ambiant est retiré de la zone de l'espace à chauffer qui appartient à la moitié, de préférence au tiers, en particulier au cinquième de l'espace avec les températures d'air ambiant les plus élevées.

13. Procédé selon l'une des revendications 11 ou 12,
**caractérisé en ce que**
l'air ambiant est retiré d'une zone supérieure de l'espace à chauffer, en particulier directement sous le plafond de l'espace et est soufflé en direction du sol de l'espace, et/ou **en ce que** l'air ambiant et l'air chauffé sont mélangés dans un rapport de 2:1 à 1:2, de préférence dans un rapport de 1:1, et/ou **en ce que** la température de l'air chauffé est abaissée par le mélange avec l'air ambiant de 20 % à 40 %, de préférence de 25 % à 35 %.
